# EUROPÄISCHE PATENTANMELDUNG

(11) **EP 4 269 727 A1**
(43) Veröffentlichungstag der Anmeldung: **01.11.2023**
(21) Anmeldenummer: 23170270.5
(22) Anmeldetag: 27.04.2023
(51) Int. Cl.: E05B 19/20, E05B 17/00

(54) **SCHLÜSSELELEMENT-VERWENDUNG, SCHLÜSSELELEMENT, SCHLÜSSEL UND SCHLÜSSELELEMENT-HERSTELLUNG**

(30) Priorität: 28.04.2022 DE 102022001482
(71) Anmelder: Schuebo GmbH, 57223 Kreuztal (DE)
(72) Erfinder: BRÜCHER, Frank, 57223 Kreuztal (DE); TENHAKEN, Stefan, 57078 Siegen (DE)
(74) Vertreter: Grosse Schumacher Knauer von Hirschhausen

(57) **Zusammenfassung**

Die Erfindung betrifft eine Verwendung eines U-förmigen Schlüsselelementes (2) eines aus einem flachen Metall, insbesondere Metallblech, gebildeten Schlüssels (1) oder Werkzeugs als Schlüsselelement (2) für eine Doppelbart-Schließung, insbesondere für eine Doppelbart-Schließung eines Schaltschranks. Das U-förmige Schlüsselelement (2) weist einen ersten flachen Schenkel (5) und einen zum ersten Schenkel (5) beabstandeten zweiten flachen Schenkel (5) auf. Die flachen Schenkel (5) sind parallel oder nahezu parallel zueinander in einer Schlüsselelement-Ebene (6) angeordnet.

## Beschreibung

### GEBIET DER ERFINDUNG

Die Erfindung betrifft eine Verwendung eines U-förmigen Schlüsselelementes nach Anspruch 1. Die Erfindung betrifft ferner ein Schlüsselelement eines flachen, aus Metall, insbesondere aus einem Metallblech gebildeten, Schlüssels oder Werkzeugs für eine hierin beschriebene Verwendung nach dem Oberbegriff des Anspruchs 7.

Außerdem betrifft die Erfindung einen Schlüssel nach dem Oberbegriff des Anspruchs 13. Der Schlüssel kann ein Schaltschankschlüssel sein und dient zum Betätigen einer Doppelbart-Schließung, insbesondere einer Doppelbart-Schließung nach DIN 43 668.

Schließlich betrifft die Erfindung ein Verfahren nach Anspruch 14, wobei das Verfahren zum Herstellen eines hierin beschriebenen Schlüssels dient.

### TECHNOLOGISCHER HINTERGRUND

Doppelbart-Schaltschrankschließungen sind weit verbreitet. Üblicherweise werden die Schlüssel zum Öffnen/Schließen einer Doppelbart-Schließung mit aufwändigen Metall- oder Kunstsoff-Gussverfahren hergestellt.

### DARSTELLUNG DER ERFINDUNG

Vor diesem Hintergrund besteht die Aufgabe der Erfindung darin, das Herstellen von Schlüsseln für Doppelbart-Schließungen zu vereinfachen. Diese Aufgabe wird durch eine Verwendung eines U-förmigen Schlüsselelementes nach Anspruch 1 gelöst. Die Verwendung betrifft ein Schlüsselelement eines Schlüssels oder Werkzeugs, wobei Schlüssel/Werkzeug und insofern auch das Schlüsselelement aus einem flachen Metall, insbesondere Metallblech, gebildeten sind. Das Schlüsselelement ist für eine Doppelbart-Schließung vorgesehen, insbesondere für eine Doppelbart-Schließung eines Schaltschranks. Das U-förmige Schlüsselelement weist einen ersten flachen Schenkel und einen zum ersten Schenkel beabstandeten zweiten flachen Schenkel auf, wobei die flachen Schenkel parallel oder nahezu parallel zueinander in einer Schlüsselelement-Ebene angeordnet sind. Die flachen Schenkel greifen in der Schließung dort, wo ansonsten die Bärte des Doppelbartschlüssels greifen würden. Die Vereinfachung der Herstellung des Schlüsselelementes besteht darin, dass das den Schlüssel bildende Blech ohne Metallguss-Verfahren oder Metall-Schmiede-Verfahren bearbeitet wird. Der Schlüssel umfasst auch keinen Hohlraum oder Hohlzylinder-Abschnitt, ein etwaiger mittlerer Stift der Doppelbart-Schließung findet in dem Zwischenraum zwischen den Schenkeln des U-förmigen Schlüsselelementes genügend Platz. Das Betätigen der Schließung erfolgt wie beim Doppelbar-Schlüssel: Das Schlüsselelement wird in die Schließung eingeführt und dort nach rechts oder links gedreht.

Gemäß einer Ausgestaltung kann vorgesehen sein, dass die Schenkellänge der Schenkel so gebildet ist, dass die Schenkel in die Doppelbart-Ausnehmung der Doppelbart-Schließung derart mechanisch eingreifen, dass mit dem Schlüsselelement ein für ein Öffnen/Schließen der Schließung ausreichendes Drehmoment in die Doppelbart-Schließung einbringbar ist. Insofern ist es zweckmäßig, wenn die Schenkel jeweils eine Breite von etwa 3 mm bis etwa 4 mm, vorzugsweise etwa 3,5 mm aufweisen. Die Schenkel können aus einem etwa 2 mm bis etwa 3 mm starken Blech-Vollmaterial gebildet sein, insbesondere aus einem etwa 2,5 mm starken Vollmaterial.

Das Schlüsselelement kann ausschließlich aus einem, insbesondere einstückigen, flachen Metall-Blechteil durch Ausstanzen, Aussägen, Ausfräsen und/oder Ausschneiden gebildet sein. Beim Blechschneiden kann der Energieeintrag mittels Wärme oder optisch, etwa mit einem Laser, erfolgen, oder mit einem geeigneten Schneidmedium.

Es kann vorgesehen sein, dass die Schenkel des Schlüsselelementes einen rechteckigen oder nahezu rechteckigen Querschnitt aufweisen. Zur Vermeidung von Verletzungen beim Handhaben des Schlüsselelementes können die Kanten der Schenkel, zumindest abschnittsweise, Fasen und/oder Rundungen umfassen.

Das Schlüsselelement weist bevorzugt einen an einem Arm eines Schlüssels oder Werkzeugs angrenzenden Armabschnitt auf, wobei der Armabschnitt einen rechteckigen oder nahezu rechteckigen Querschnitt aufweist. Auch die Kanten des Armabschnitts respektive des an dem Armabschnitt angeordneten Arms können, zumindest abschnittsweise, Fasen und/oder Rundungen aufweisen.

Das Schlüsselelement kann für eine Doppelbart-Schließung nach DIN 43 668 gebildet sein, wobei die DIN 43 668 einen "Schlüssel für Zellen oder Schranktüren von elektrischen Schaltanlagen", nämlich einen "Doppelbartschlüssel", betrifft.

Ein Vereinfachen des Herstellens von Schlüsseln für Doppelbart-Schließungen gelingt ferner mit einem Schlüsselelement nach Anspruch 7. Das Schlüsselelement kann Bestandteil eines Schlüssels sein oder an einem Schlüssel respektive Schlüsselarm, insbesondere endseitig oder kopfseitig, angeordnet sein. Das Schlüsselelement umfasst einen ersten flachen Schenkel und einen zum ersten Schenkel beabstandeten zweiten flachen Schenkel. Die flachen Schenkel sind parallel oder nahezu parallel zueinander in einer Schlüsselelement-Ebene angeordnet. Die Schlüsselelement-Ebene ist diejenige Symmetrieebene, in der das flach gebildete Blechteil geometrisch angeordnet ist.

Bevorzugt kann das Schlüsselelement einstückig aus einem flachen Metall-Blechteil gebildet sein, insbesondere durch Ausstanzen, Aussägen, Ausfräsen und/oder Ausschneiden. Ein Gießen oder Schmieden ist beim Herstellen des Schlüsselelementes nicht vorgesehen.

Die Schenkel des Schlüsselelementes können einen rechteckigen oder nahezu rechteckigen Querschnitt aufweisen. Das Schlüsselelement kann einen an einen Arm eines Schlüssels angrenzenden Armabschnitt aufweisen, wobei der Armabschnitt einen rechteckigen oder nahezu rechteckigen Querschnitt aufweist.

Bei einer besonders stabilen und dabei einfach herstellbaren Schlüsselelement-Variante ist vorgesehen, dass das Verhältnis Schenkellänge zu Schenkenlabstand (L/A) im Bereich zwischen etwa 1 und etwa 2 liegt. Bevorzugt beträgt das Verhältnis Schenkellänge zu Schenkelabstand (L/A) etwa 1,3. Die Schenkel können eine Schenkellänge aufweisen in einem Längen-Bereich zwischen etwa 7 mm und etwa 11 mm. Die Schenkel können einen Schenkelabstand aufweisen in einem Abstands-Bereich zwischen etwa 5 mm und etwa 7 mm. Das Schlüsselelement kann eine Gesamtbreite in einem Breiten-Bereich zwischen etwa 12 mm und etwa 14 mm aufweisen, vorzugsweise etwa 13 mm. Das Schlüsselelement kann eine Gesamtlänge in einem Gesamtlängen-Bereich zwischen etwa 9 mm und etwa 13 mm aufweisen, vorzugsweise kann die Gesamtlänge etwa 11mm betragen. Zumindest ein Schenkel kann innen- und/oder außenseitig zumindest eine Rundung aufweisen. Der Radius der Rundung kann in dem Schlüsselelement-Abschnitt zwischen den Schenkeln im Bereich zwischen etwa 1 mm und etwa 2 mm sein, insbesondere etwa 1,5 mm. Der Radius an der Schenkel- respektive Schlüsselelement-Außenseite kann im Bereich zwischen etwa 4 mm und etwa 6 mm liegen, vorzugsweise kann der Radius dort etwa 5 mm betragen.

Ein Vereinfachen des Herstellens von Schlüsseln für Doppelbart-Schließungen gelingt auch mit einem (Schaltschrank-)Schlüssel nach Anspruch 13. Demnach umfasst der Schlüssel ein hierin beschriebenes Schlüsselelement.

Ein Vereinfachen des Herstellens von Schlüsseln für Doppelbart-Schließungen gelingt schließlich mit einem Herstellungsverfahren nach Anspruch 14. Schlüsselelement und Schlüsselarm werden demnach einstückig ausschließlich aus einem flachen Metallblechteil gebildet, insbesondere durch Ausstanzen, Aussägen, Ausfräsen und/oder Ausschneiden. Das Herstellen des Schlüssels erfolgt ohne Metallguss-Verfahrens-Schritte und ohne Metallschmiede-Verfahrens-Schritte.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen, sowie aus der nachfolgenden Beschreibung und der zugehörigen Zeichnung, in der - beispielhaft - ein Ausführungsbeispiel eines Schaltschrankschlüssels dargestellt ist. Auch einzelne Merkmale der Ansprüche oder der Ausführungsformen können mit anderen Merkmalen anderer Ansprüche und Ausführungsformen kombiniert werden.

### KURZBESCHREIBUNG DER FIGUREN

In der Zeichnung zeigen
- Fig. 1: einen Schlüssel mit einem hierin beschriebenen Schlüsselelement in perspektivischer Ansicht,
- Fig. 2: eine Aufsicht auf einen Schlüssel gemäß Fig. 1 und
- Fig. 3: eine seitliche Ansicht eines Schlüssels gemäß der Figuren 1 und 2.

### DETAILLIERTE BESCHREIBUNG VON AUSFÜHRUNGSBEISPIELEN

Die Figuren 1 bis 3 zeigen verschiedenen Ansichten eines (Schaltschrank-)Schlüssels 1, an welchem endseitig ein Ü-förmiges Schlüsselelement 2 zum Betätigen einer Doppelbart-Schließung angeordnet ist. Der Schlüssel 1 kann Bestandteil oder Komponente eines Schlüssel-Tools mit mehreren Schlüsselelementen 2 sein, insofern kann der Schlüssel 1 weitere Elemente 3 und/oder Befestigungsmittel 4 umfassen.

Das U-förmige Schlüsselelement 2 kann so verwendet werden, dass damit eine Doppelbart-Schließung betätigbar ist. Die Geometrie und Maße einer Doppelbart-Schließung ergeben sich beispielsweise aus der DIN 43 668. Die beiden zueinander benachbarten und parallel angeordneten Schenkel 5 des Schlüsselelementes 2 ersetzen dabei die Bart-Bereiche eines herkömmlichen, etwa aus Druckguss gefertigten Doppelbart-Schlüssels.

Die Schenkel 5 können auf einer Länge von etwa 8 bis etwa 9 mm, vorzugsweise etwa 8,5 mm, in die Schließung eingeführt werden, wodurch ein stabiler Eingriff in die Schließung erzielbar ist, sodass ein ausreichendes Drehmoment vom Schlüsselelement 2 auf die Schließung übertragbar ist.

In Fig. 2 ist eine Aufsicht auf einen Schlüssel 1 gemäß Fig. 1 zu sehen, wobei der Schlüssel 1 und somit auch die Schenkel 5 des Schlüsselelementes 2 in der Zeichenebene angeordnet sind, welche die Schlüsselelement-Ebene 6 bildet. In Fig. 2 ist zu sehen, dass die Schenkel 5 des Schlüsselelementes 2 zueinander beabstandet sind, der Abstand passt geometrisch in etwa zu den Abmessungen eines zentralen Stiftes der Doppelbart-Schließung. Das U-förmige Schlüsselelement 2 hat einen Armabschnitt 7, der in einen Arm 8 des Schlüssels 1 übergeht. Der Arm kann eine Breite von etwa 7 bis etwa 10 mm aufweisen, bevorzugt etwa 8 mm.

Gemäß Fig. 3 sind Schlüsselarm 8 und Schlüsselelement 2 aus einem flachen Material gebildet, beispielsweise aus einem flachen Metall-Blech. Die Materialstärke kann im Bereich von wenigen mm liegen, beispielsweise kann sie etwa 2,5 mm betragen. Die Schenkel 5, der Armabschnitt 7 und der Schlüsselarm 8 haben jeweils rechteckige Querschnitte. Der Schlüssel 1 ist einstückig gebildet, d. h. aus einem Blechteil durch Schneiden, Stanzen, Fräsen und/oder Sägen, und im Hinblick auf weitere Elemente (3) etwa durch Biegen. Das Schlüsselelement 2 kann beispielsweise so gefertigt werden, dass durch Sägen/Stanzen/Schneiden eine nahezu rechteckige Aussparung 9, ggf. mit Rundungen, in dem Blech erzeugt wird, wobei die Aussparung 9 durch die Schenkel 5 begrenzt wird.

### BEZUGSZEICHENLISTE

- 1: Schlüssel
- 2: Schlüsselelement
- 3: weiteres Element
- 4: Befestigungsmittel
- 5: Schenkel
- 6: Schlüsselelement-Ebene
- 7: Armabschnitt
- 8: Arm
- 9: Aussparung

## Patentansprüche

1. Verwendung eines U-förmigen Schlüsselelementes (2) eines aus einem flachen Metall, insbesondere Metallblech, gebildeten Schlüssels (1) oder Werkzeugs als Schlüsselelement (2) für eine Doppelbart-Schließung, insbesondere für eine Doppelbart-Schließung eines Schaltschranks, wobei das U-förmige Schlüsselelement (2) einen ersten flachen Schenkel (5) und einen zum ersten Schenkel (5) beabstandeten zweiten flachen Schenkel (5) aufweist, wobei die flachen Schenkel (5) parallel oder nahezu parallel zueinander in einer Schlüsselelement-Ebene (6) angeordnet sind.

2. Verwendung des U-förmigen Schlüsselelementes (2) nach Anspruch 1, wobei die Schenkellänge der Schenkel (5) so gebildet ist, dass die Schenkel (5) in die Doppelbart-Ausnehmung der Doppelbart-Schließung derart mechanisch eingreifen, dass mit dem Schlüsselelement (2) ein für ein Öffnen/Schließen der Schließung ausreichendes Drehmoment in die Doppelbart-Schließung eingebringbar ist.

3. Verwendung des U-förmigen Schlüsselelementes (2) nach Anspruch 1 oder 2, wobei das Schlüsselelement (2) ausschließlich aus einem, insbesondere einstückigen, flachen Metall-Blechteil durch Ausstanzen, Aussägen, Ausfräsen und/oder Ausschneiden gebildet ist.

4. Verwendung des U-förmigen Schlüsselelementes (2) nach einem der Ansprüche 1 bis 3, wobei die Schenkel (5) des Schlüsselelementes (2) einen rechteckigen oder nahezu rechteckigen Querschnitt aufweisen.

5. Verwendung des U-förmigen Schlüsselelementes (2) nach einem der Ansprüche 1 bis 4, wobei das Schlüsselelement (2) einen an einem Arm (8) eines Schlüssels (1) oder Werkzeugs angrenzenden Armabschnitt (7) aufweist, und wobei der Armabschnitt (7) einen rechteckigen oder nahezu rechteckigen Querschnitt aufweist.

6. Verwendung des U-förmigen Schlüsselelementes (2) nach einem der Ansprüche 1 bis 5, wobei das Schlüsselelement (2) für eine Doppelbart-Schließung nach DIN 43 668 gebildet ist.

7. Schlüsselelement (2) eines flachen, aus Metall, insbesondere aus einem Metallblech gebildeten, Schlüssels (1) oder Werkzeugs für eine Verwendung nach einem der Ansprüche 1 bis 6, **gekennzeichnet durch** einen ersten flachen Schenkel (5) und einen zum ersten Schenkel (5) beabstandeten zweiten flachen Schenkel (5), wobei die flachen Schenkel (5) parallel oder nahezu parallel zueinander in einer Schlüsselelement-Ebene (6) angeordnet sind.

8. Schlüsselelement (2) nach Anspruch 7, **dadurch gekennzeichnet, dass** das Schlüsselelement (2) einstückig aus einem flachen Metall-Blechteil gebildet ist, insbesondere durch Ausstanzen, Aussägen, Ausfräsen und/oder Ausschneiden.

9. Schlüsselelement (2) nach Anspruch 7 oder 8, **dadurch gekennzeichnet,**
**dass** die Schenkel (5) des Schlüsselelementes (2) einen rechteckigen oder nahezu rechteckigen Querschnitt aufweisen, und/oder
**dass** das Schlüsselelement (2) einen an einem Arm (8) eines Schlüssels (1) angrenzenden Armabschnitt (7) aufweist, wobei der Armabschnitt (7) einen rechteckigen oder nahezu rechteckigen Querschnitt aufweist.

10. Schlüsselelement (2) nach einem der Ansprüche 7 bis 9, **dadurch gekennzeichnet, dass** das Verhältnis Schenkellänge zu Schenkenlabstand (L/A) im Bereich zwischen etwa 1 und etwa 2 liegt, wobei das Verhältnis Schenkellänge zu Schenkelabstand (L/A) vorzugsweise etwa 1,3 beträgt.

11. Schlüsselelement (2) nach einem der Ansprüche 7 bis 10, **dadurch gekennzeichnet,**
**dass** die Schenkel (5) eine Schenkellänge aufweisen in einem Längen-Bereich zwischen etwa 7 mm und etwa 11 mm, und/oder
**dass** die Schenkel (5) einen Schenkelabstand aufweisen in einem Abstands-Bereich zwischen etwa 5 mm und etwa 7 mm, und/oder
**dass** das Schlüsselelement (2) eine Gesamtbreite in einem Breiten-Bereich zwischen etwa 12 mm und etwa 14 mm aufweist, vorzugsweise etwa 13 mm, und/oder
**dass** das Schlüsselelement (2) eine Gesamtlänge in einem Gesamtlängen-Bereich zwischen etwa 9 mm und etwa 13 mm, vorzugsweise etwa 11mm, aufweist.

12. Schlüsselelement (2) nach einem der Ansprüche 7 bis 11, **dadurch gekennzeichnet, dass** zumindest ein Schenkel (5) innen- und/oder außenseitig zumindest eine Rundung aufweisen.

13. Schlüssel (1), insbesondere Schaltschankschlüssel, zum Betätigen einer Doppelbart-Schließung, insbesondere einer Doppelbart-Schließung nach DIN 43 668, **gekennzeichnet durch** ein, vorzugsweise endseitig angeordnetes, Schlüsselelement (2) nach einem der Ansprüche 7 bis 12.

14. Verfahren zum Herstellen eines Schlüssels (1) nach Anspruch 13, wobei Schlüsselelement (2) und Schlüsselarm (8) einstückig ausschließlich aus einem flachen Metallblechteil gebildet werden, insbesondere durch Ausstanzen, Aussägen, Ausfräsen und/oder Ausschneiden, und wobei das Herstellen des Schlüssels (1) ohne Metallguss-Verfahrens-Schritte und ohne Metallschmiede-Verfahrens-Schritte erfolgt.
